# EUROPÄISCHE PATENTSCHRIFT

(11) **EP 0 943 382 B1**
(45) Veröffentlichungstag und Bekanntmachung des Hinweises auf die Patenterteilung: **25.08.2004**
(21) Anmeldenummer: 99104351.4
(22) Anmeldetag: 04.03.1999
(51) Int. Cl.: B22D 11/22

(54) **Verfahren und Vorrichtung zur Kontrolle des Wärmestromes einer Kokille beim Stranggiessen von Brammen**
Process and device for controlling the heat flow of a continuous casting mould during continuous slab casting
Procédé et dispositif de contrôle du débit calorifique dans une lingotière de coulée continue lors de la coulée de brames

(30) Priorität: 12.03.1998 DE 19810672
(43) Veröffentlichungstag der Anmeldung: 22.09.1999
(73) Patentinhaber: SMS Demag AG, 40237 Düsseldorf (DE)
(72) Erfinder: Arnolds, Gerhard, 45481 Mühlheim (DE); Parschat, Lothar, 40885 Ratingen (DE); Pleschiutschnigg, Fritz-Peter, Prof., Dr., Ing., 47629 Duisburg (DE); Plociennik, Uwe, 40882 Ratingen (DE); Schwellenbach, Joachim, 40215 Düsseldorf (DE); Streubel, Hans, 40699 Erkrath (DE); Zajber, Adolf, 40764 Langenfeld (DE); Arzberger, Matthias, 40596 Düsseldorf (DE); Langer, Mertin, 42553 Velbert (DE); Letzel, Dirk, Dr., 40878 Ratingen (DE); Moll, Hans, 40764 Langenfeld (DE)
(74) Vertreter: Valentin, Ekkehard, Dipl.-Ing.

(56) Entgegenhaltungen:
- DE-A- 1 916 503
- DE-A- 2 160 206
- DE-A- 2 415 224
- DE-C- 19 529 931

## Beschreibung

Die Erfindung betrifft ein Verfahren und eine Stranggießkokille zum Erzeugen von Brammensträngen, insbesondere aus Stahl, durch eine Plattenkokille, die aus wassergekühlten, verstellbaren Schmalseitenkokillenplatten, die zwischen wassergekühlten Breitseitenkokillenplatten eingeklemmt werden, besteht, wobei das Gießen über einen Tauchausguss erfolgt, bei Einsatz von Gießpulver zum Bilden von Gießschlacke und Oszillieren der Plattenkokille, Messen der Temperaturen in der Breitseitenkokillenplatten und Regeln der Temperaturen in Einlass- bzw. Auslassleitungen für das Kühlwasser.

Beim Stranggießen von Brammen insbesondere aus Stahl, werden Formate des Abmessungsbereiches$\text{270 mm - 40 mm Dicke x 3.500 mm -600 mm Breite}$ gegossen. Dieser Brammenabmessungsbereich erfaßt die sogenannten Standard-Brammen mit den Abmessungen$\text{270 mm -150 mm Dicke x 3.000 mm -600 mm Breite}$ die ausschließlich mit Rechteckkokillenformaten gegossen werden.

Die Dünnbrammen des Abmessungsbereiches$\text{150 mm - 40 mm Dicke x 3.500 mm - 600 mm Breite}$ werden überwiegend mit einer Trichterkokille gegossen.

Bei beiden Kokillenformen kommen ein Tauchausguß, als SEN bezeichnet, (Submerge Entry Nozzle) und Stranggießpulver zum Einsatz. Die Medien zwischen der Strangmitte und dem Kokillenkühlwasser bestimmen den Wärmestrom, der bei einer vorgegebenen Kokillenkühlwassermenge durch die Temperaturaufnahme des Kühlwassers bestimmt werden kann.

Der Wärmestrom in der Kokillenmitte, d.h. im Bereich des aus einem Tauchrohr bestehenden Tauchausgusses weicht in der Regel von dem neben dem Tauchausguss ab und ist größer.

Die Ursache für die unterschiedlichen Wärmeströme über die Kokillenbreite sind die verschiedenen Gesamtwiderstände, die sich auf die Ausbildung unterschiedlicher Teilwiderstände der Medien Stahl / SEN / Schlackenfilm / Kupferplatte / Wassergrenzschicht / Wasser bzw. Stahl / Schlackenfilm / Kupferplatte / Wasser zurückführen lassen. In diesem Zusammenhang ist auf die verschiedenen spezifischen Wärmeleitfähigkeiten und die unterschiedlichen Dicken hingewiesen.

So beträgt die spezifische Leitfähigkeit (λ) einzelner Medien
- Kupfer ca. 360 W/K • m
- Schlacke ca. 1 W/K • m
- Stahl ca. 50 W/K • m
- SEN ca. 10 W/K • m,
womit die partiellen Gesamtwiderstände über die Breite voneinander abweichen, d.h. sie können in den Bereichen des Tauchausgusses und neben dem Tauchrohr nicht gleich sein:$\text{R} \frac{\text{SEN}}{\text{ges}} \text{≠} \text{R} \frac{\text{außen}}{\text{ges}}$

Es besteht das Bedürfnis, diese partiellen Widerstände gleich einzustellen und darüber hinaus auf einen bestimmten Wert einzuregeln.

Der Stand der Technik wird in DE 41 17 073 und DE 195 29 931 beschrieben.

In der DE 41 17 073 werden die Temperaturaufnahmen der vier wassergekühlten Kokillenplatten als integrale Werte jeder einzelnen Platte gemessen und ausgewertet. Es werden keine partiellen Werte über die Kokillenbreite erfaßt und prinzipiell auch keine Wassermengen zum Kühlen verändert.

In der DE 195 29 931 wird eine Brammenkokille beschrieben, die aus mindestens drei voneinander unabhängigen Kühlkammersegmenten besteht, die im Bereich des Kokillenausgangs gesonderte Anschlüsse zur unabhängigen Zufuhr von Kokillenkühlwasser aufweisen. Mit dieser Anordnung sollen Unsymmetrien der spezifischen Wärmeströme zwischen dem Bereich Tauchausguß und den restlichen Kokillenbereichen erkannt werden und durch Konizitätsverstellung und Kühlwasserregelung ausgeglichen werden.

Im Gegensatz zu dem Stand der Technik ist es die Aufgabe der Erfindung, ein Verfahren und eine Kokille zu beschreiben, die es ermöglichen, die Hauttemperatur der Cu-Platten der Kokille im Gießspiegelbereich 'online' zu erfassen, um ein in Höhe und Verteilung optimales und konstantes Temperaturprofil der Cu-Plattenhaut im Gießspiegel auch bei wechselnder Kupferplattendicke einstellen zu können.

Ein konstantes und optimales Temperaturprofil in der Kupferplattenhaut über die gesamte Kokillenbreite ist Voraussetzung für
- eine minimale thermische Belastung der Strangschale und damit gute Strangoberflächenqualität,
- ein gleichförmiges und krustenfreies Aufschmelzen des Gießpulvers im Gießspiegel zu Gießschlacke,
- eine gleichförmige Ausbildung des Schlackenschmierfilms zwischen Strangschale und Kupferplatten,
- einen gleichförmigen Wärmestrom über die Breite des Stranges in die Kokillenplatten,
- eine kontrollierte und geregelte Temperatur der Kupferplattenhaut im Gießspiegelbereich,
- eine gleichförmige thermische Belastung der Kupferplatte vor allem im Gießspiegel über die gesamte Kupferplattenbreite und damit
- eine maximale Standzeit der Kokillen-Kupferplatten.

Dieses konstante und optimierte Temperaturprofil der Kupferplattenhaut ist auch bei unterschiedlichen oder dünner werdenden Cu-Plattendicken z.B. durch Nacharbeit zwischen zwei Einsatz-Kampagnen im Gießbetrieb oder bei unterschiedlichen Kupferqualitäten bzw. bei z.B. Ni-beschichteten Cu-Platten durch die entsprechenden Veränderungen in
- Wassermenge
- Wasserdruck bzw.
- Wasserfließgeschwindigkeit
zu kontrollieren.

Die gestellte Aufgabe wird erfindungsgemäß durch die Merkmale der Patentansprüche 1 und 4 gelöst.

Diese Lösung der Aufgabe ist unabhängig vom Kokillentyp, wie z.B. der Senkrecht-, Senkrechtabbiege- oder Kreisbogenkokille. Auch bleibt es unbenommen, ob die Kokille eine rechteckige Form oder eine Trichterform im Gießspiegel aufweist. Die Stranggießgeschwindigkeit bei Einsatz der Stranggießkokille, die vorzugsweise oszilliert und mit einem hydraulischen Oszillatorantrieb versehen ist, liegt zwischen 0,5 und 10 m / min.

Eine Ausgestaltung besteht ferner darin, dass über die Kokillenbreite die partiellen und oder über die Kokillenhöhe integralen Wärmestromprofile gemessen werden.

Weiterhin ist vorgesehen, dass über die Kokillenbreite diskrete Temperaturmessungen zur Bestimmung der Temperatur der Kokillenhaut auf der dem Stahl zugewandten Seite durchgeführt werden.

Die Stranggießkokille geht zur Erzeugung von Brammensträngen, insbesondere aus Stahl, von einer Plattenkokille aus, die aus wassergekühlten Schmalseitenkokillenplatten, die zwischen wassergekühlten Breitseitenkokillenplatten eingeklemmt sind, besteht, wobei der flüssige Stahl mittels eines Tauchausgusses eingeleitet wird, unter Einsatz von Gießpulver zur Bildung von Gießschlacke, mit einer Oszillationseinrichtung, Wassertemperatur-Messfühlern und Regelorganen in Einfass- bzw. Auslassleitungen für das Kühlwasser.

Die Stranggießkokille löst die gestellte Aufgabe erfindungsgemäß dadurch, dass die Wassertemperaturmessfühler und zumindest ein Thermoelement in Übergangsöffnungen zwischen Kupferkühlschlitzen und einem oberen Verteilerraum des Wasserkastens angeordnet sind und die Regelorgane im oberen Verteilerraum des Wasserkastens zur partiellen Kontrolle des Kühlwassers über partiell erstellte Wärmestromprofile und oder Temperaturprofile über die Kokillenhöhe kontrolliert werden.

Die Stranggießkokille ist ferner dadurch ausgestaltet, dass weitere Thermoelemente in den Schmalseitenkokillenplatten und oder in den Breitseitenkokillenplatten eingebaut sind.

Eine andere Ausgestaltung ist dadurch gegeben, dass anstelle der Regelorgane eine Schieberplatte zur Steuerung der Kühlwassermengen eingesetzt wird.

Schließlich ist vorgesehen, dass zu einer Voreinstellung der Wassermengen an den Übergangsöffnungen mechanische Einsätze eingesetzt sind.

Die Zeichnung dient zur Veranschaulichung der nachstehend beschriebenen Ausführungsbeispiele der Erfindung.

Es zeigen:
- Figur 1: ein Temperaturdiagramm des Temperaturprofiles zwischen den Kupferplatten einer Kokille und der Strangschale unter Berücksichtigung des Gießpulvers und der Gießschlacke im Badspiegel und zwischen der Kupferplatte und der Strangschale,
- Figur 2a: eine Rechteckkokille mit den Störungen der Kupferplattenhauttemperatur im Gießspiegelbereich und der partiellen Wärmeströme über die Kupferplattenbreite,
- Figur 2b: einen Querschnitt durch die Breitseitenkokillenplatte und den Wasserkasten,
- die Figuren 3a-3c: eine Rechteckkokille , die zu einer kontrollierten und über die Breite konstanten Kupferplatten-Hauttemperatur führt,
- die Fig. 4a-4f: eine Trichterkokille mit den Störungen in der linken Hälfte der Fig. 4a und mit den Merkmalen, Fig. 4b bis 4f, die zu einer kontrollierten und über die Breite konstanten Kupferplatten-Hauttemperatur führt und
- Figur 5: eine Rechteckkokille mit den Störungen in der linken Hälfte der Fig. 5a und Fig. 5b, die zu einer kontrollierten und über die Breite konstanten Kupferplatten-Hauttemperatur führt.

Figur 1 zeigt schematisch einen Schnitt durch eine Breitseitenkokillenplatte 1 und einen Brammenstrang 2 in Gießrichtung. Der Brammenstrang 2 wird mit einem Tauchausguss 4 und Gießpulver 5 gegossen. Der Schmelzbadspiegel, der eine Temperatur von beispielsweise T_{liq}. = 1500 °C aufweist, stellt in erster Näherung die Isotherme 7 ( bei 1500 °C) dar, die gleichzeitig die innere Strangschale bildet. Die Kokille weist im Gießspiegelbereich 6 die höchste Temperatur an der Kokillenhaut 8 von bspw. 400 °C auf und stellt den Ausgangspunkt für die 400 °C-Isotherme 7 ( 400 °C) dar, die sich in den Raum zwischen Strangschale 9 und Breitseitenkokillenplatte 1, gefüllt mit fester und flüssiger Gießschlacke 10 ausdehnt. Die Kupferplatten-Hauttemperatur weist bspw. eine Verteilung auf, wie sie in Figur 1 dargestellt ist. Vom Gießspiegelbereich 6 an der Kokillenhaut 8 fallen die Temperaturen sowohl in Gießrichtung 3 als auch gegen die Gießrichtung 3 zur Kupferplattenoberkante 12 hin auf z. B. 50 °C ab.

Dieses Temperaturfeld zwischen der Breitseitenkokillenplatte 1 und der Strangschale 9 mit seiner markanten und maximalen Temperatur von 400 °C im Gießspiegelbereich 6 kann durch Veränderung der Wasserkühlung und/oder Kupferplattendicke beeinflußt werden.

So kann die Temperatur der Kupferplatte 12 im Gießspiegelbereich 6 gesenkt werden durch
- Erhöhung der Wassermengen (Druck, Fließgeschwindigkeit, Volumen) und/oder durch
- eine geringere Kupferplattendicke.

Mit einer solchen Maßnahme kann, basierend auf dem Wärmestrom Q₂ > Q₁, die Temperatur der Cu-Platte 12 im Gießspiegelbereich 6 abgesenkt (T - Q₂) < (T - Q₁) und damit verbunden das Aufschmelzverhalten des Gießpulvers 5, begleitet von einer Krustenbildung 13, beeinflußt werden.

Diese Zusammenhänge machen deutlich, daß für ein optimales Verfahren eine Temperaturmessung und die Temperaturregelung besonders im Gießspiegelbereich 6 von Wichtigkeit sind. Die bisher dargestellten Zusammenhänge zur Beeinflussung des Temperaturfeldes zwischen der Breitseitenkokillenplatte 1 und der Strangschale 9 gelten bisher nur in Gießrichtung 3, bzw. es wird ein identisches Verhalten über die Gießbreite angenommen. Diese Voraussetzung gleicher Gießbedingungen über die Kokillenbreite 26 kann nicht vorausgesetzt werden, da in der Mitte des Brammenstranges 2 bspw. ein Tauchausguss 4 mit der spezifischen Leitfähigkeit von bspw. 10 W / K • m zum Einsatz kommt. Dieser Tauchausguss 4, der bspw. eine äußere Abmessung von 120 mm x 200 mm aufweist, nimmt direkt Einfluß auf den Wärmestrom, womit sich eine Unsymmetrie des Temperaturfeldes und des Wärmestromes etc. über die Kokillenbreiten 30; 31 einstellt.

Figur 2a stellt schematisch die Breitseiten-Kupferplatte 14 mit dem Wasserkasten 16 einer Rechteckkokille dar. Die Fig: 2a zeigt die Ansicht der Breitseitenkokillenplatte 1 und die Fig.2b den Schnitt durch die Breitseitenkupferplatte 14 und den Wasserkasten 16.

Die Breitseitenkupferplatte 14 ist über Spannschrauben 15 auf den Wasserkasten 16 geschraubt. Der Wasserkasten 16 wird im unteren Bereich mit Kühlmedien, vorzugsweise mit Kühlwasser 19, in Menge und Druck über die Einfassleitung 17 versorgt.

Das Kühlwasser 19 ( Fig. 2b) strömt mit einer gewünschten Geschwindigkeit durch Auslassleitungen 20 in Kupferkühlschlitze 21 der Breitseitenkupferplatten 14 kontrolliert in Druck und Menge/Zeit, um dann durch Übergangsöffnungen 22, die gleichförmig über die Breite des Wasserkastens 16 eingebracht sind, in dessen oberen Verteilerraum 23 einzuströmen. Von hier aus wird das Kühlwasser 19 über eine Auslaßleitung 24 dem Kokillenkreislauf, der in Druck und Menge regelbar ist, und der Wasseraufbereitung zugeführt.

Die Fig. 2a gibt die ungleichförmige Temperaturverteilung 25 über die aktive Kokillenbreite 26 zwischen den Schmalseitenplatten 27 wieder. Im Bereich des Tauchausgusses 4 steigt die Kupferplatten-Hauttemperatur an. Dieser partielle Anstieg kann durch die Wassertemperaturmessung 22.1 in den Übergangsöffnungen 22 bei Kenntnis der Wassermenge bestimmt werden. Die absolute Temperatur in der Kokillenhaut 8 und damit das partielle Temperaturprofil 28 über die Kokillenhöhe unter gleichzeitiger Verwendung der partiellen Wärmeströme in den Bereichen 1/1' bis n/n' kann mit Hilfe von zumindest einem Thermoelement 29 in der Kupferplatte 12 bestimmt werden. Vorzugsweise können hier die Thermoelemente 29 einer Durchbruchsicherung verwendet werden. Figur 2 macht die Aufgabenstellung nochmals klar.

In den Figuren 3a - 3c ist die Erfindung für eine Rechteckkokille dargestellt.

Im Fig. 3a ist die Kokillenhauttemperatur des Gießspiegelbereichs 6 in den Bereichen 30 neben dem Tauchausguss 4 der im Tauchausgussbereich in der Kokillenbreite 31 durch Verringerung der partiellen Wassermenge in den Wasserzonen 32 1/1' bis n/n' des Tauchausgusses 30 angeglichen worden sowie das absolute Temperaturniveau auf einen bestimmten Wert eingestellt worden. Die Kombination der Thermoelemente 29, der Wassertemperaturmessung 22.1 und der partiellen Wassermengen in den Wasserzonen 32 erlauben die Kontrolle der Temperaturverteilung 25 über die Kokillenbreite 31 und ihre absolute Höhe.

Die Wassermengen in den jeweiligen Wasserzonen 32 können bspw. durch eine Schieberplatte 33, Fig. 3b, die ein bestimmtes Profil aufweist, das dem Thermoprofil bei konstanter, partieller Wasserkühlung entspricht und die alle Übergangsöffnungen 22 im oberen Verteilerraum 23 des Wasserkastens gleichzeitig erfasst, gesteuert werden.

Im Fig. 3c ist bespw. ein Regelorgan 34 im oberen Verteilerraum 23 des Wasserkastens 16 eingebracht, das den Wasserdurchlass in der Übergangsöffnung 22 regelt. Dieses Regelorgan kann auch im unteren Verteilerraum 18 des Wasserkastens 16 angeordnet sein. (Fig. 2b).

Fig. 4a stellt die Merkmale der Erfindung bei einer Trichterkokille mit einem Eingießtrichter 35 , im Vergleich zum Stand der Technik in der linken Hälfte der Fig. 4a dar.

Auch hier wird bspw. ähnlich wie in Figur 3a das partielle Wasser in den Wasserzonen 32 neben dem Kokillenbreitenbereich 30 des Tauchausgusses 4 unter Berücksichtigung des Gießtrichters 35 mit seiner Umhüllenden 36 partiell erfaßt. Die Wassermengen können gesteuert werden mit der Schieberplatte 33a oder auch pro Übergangsöffnung 22 mit einem Regelventil 34 geregelt werden (Fig. 4d ).

In den Fig. 4b und 4c ist die Schieberplatte 33a über die Kokillenbreite und -dicke und in Fig. 4d das beschriebene Regelventil 34 schematisch dargestellt. Die Fig. 4e stellt den Gießtrichter 35 im Querschnitt dar. In Fig. 4f sind mechanische Einsätze 37 zur Drosselung der Übergangsöffnungen 22 dargestellt, die allerdings kein Steuern oder Regeln der Wassermengen zulassen und nur eine statische Ausführungsform bilden.

Die wesentlichen Merkmale sind in Fig. 5 am Beispiel einer Rechteckkokille, vergleichend mit dem Stand der Technik, dargestellt. Das linke Fig. 5a stellt die sich einstellende Temperaturverteilung 25 der Kupferplatten-Hauttemperatur im Gießspiegelbereich 6 über die Kokillenbreite 30 dar ( siehe auch Fig. 4a). In der rechten Fig. 5b ist die Temperaturverteilung 25 bei Anwendung der Erfindungsmerkmale dargestellt. Es stellt sich eine konstante Temperatur im Gießspiegelbereich 6 und gleichzeitig ein konstantes Temperaturfeld zwischen der Kupferplatte 12 und der Strangschale 9 über die gesamte Kokillenbreite 31 ein. Hierbei kann das absolute Temperaturniveau 38 gleichzeitig in bestimmten Grenzen gewählt werden.

Die verfahrenstechnischen Merkmale werden mit Hilfe der partiellen Wassertemperaturmessung 22.1, der partiellen Temperaturmessung mit den Thermoelementen 29 sowie den partiellen Regelorganen 33 oder 34 zur Wassermengenregelung, die als Kokillenvorrichtungsmerkmale den beschriebenen Regelkreis ermöglichen, eingesetzt, um
- die Qualität des Brammenstranges 2 zu verbessern und
- die Gießsicherheit sowie
- die Lebenszeit der Kupferplatten 12 zu erhöhen.

### Bezugszeichenliste

- 1: Breitseitenkokillenplatte
- 2: Brammenstrang
- 3: Gießrichtung
- 4: Tauchausguss
- 5: Gießpulver
- 6: Gießspiegelbereich
- 7: Isotherme
- 8: Kokillenhaut
- 9: Strangschale
- 10: Feste oder flüssige Gießschlacke
- 11: Verteilung der Kupferplatten-Hauttemperatur über die Kokillenhöhe
- 12: Kupferplatte
- 12a: Kupferplattenoberkante
- Q₁: Wärmestrom mit Temperatur in der Kokillenhaut 8
- Q2: Wärmestrom mit Temperatur in der Kokillenhaut 8
- T- Q1: Temperatur der Kupferplatte im Gießspiegelbereich
- T- Q2: Temperatur der Kupferplatte im Gießspiegelbereich
- 13: Krustenbildung des Gießpulvers
- 14: Breitseitenkupferplatte
- 15: Spannschrauben
- 16: Wasserkasten
- 17: Einlassleitung für Kühlwasser
- 18: unterer Verteilerraum
- 19: Kühlwasser
- 20: Auslassleitungen

### Fortsetzung Bezugszeichenliste

- 21: Kupferkühlschlitze
- 22: Übergangsöffnungen in den oberen Verteilerraum
- 22.1: Wassertemperaturmessfühler
- 23: oberer Verteilerraum
- 24: Auslassleitung für das Kühlwasser
- 25: Temperaturverteilung über die Kokillenbreite im Gießspiegelbereich
- 26: (aktive) Kokillenbreite
- 27: Schmalseitenplatten
- 28: partielles Temperaturprofil über die Kokillenbreite
- 29: Thermoelement in der Kupferplatte
- 30: Kokillenbreitenbereich neben dem Tauchausguss
- 31: Kokillenbreite im Tauchausgussbereich
- 32: Wasserzonen 1/1' bis 5/5' (n / n')
- 33: Regelorgan
- 33a: Schieberplatte
- 34: Regelventil
- 35: Gießtrichter
- 36: Umhüllende des Gießtrichters
- 37: mechanischer Einsatz in der Übergangsöffnung
- 38: absolutes Temperaturniveau in der Kupferplatte im Gießspiegelbereich

## Patentansprüche

1. Verfahren zum Erzeugen von Brammensträngen (2), insbesondere aus Stahl, durch eine Plattenkokille, die aus wassergekühlten, verstellbaren Schmalseitenkokillenplatten (27), die zwischen wassergekühlten Breitseitenkokillenplatten (1) eingeklemmt werden, besteht, wobei das Gießen durch einen Tauchausguss (4) erfolgt, bei Einsatz von Gießpulver (5) zum Bilden von Gießschlacke (10) und Oszillieren der Plattenkokille, Messen der Temperaturen in den Breitseitenkokillenplatten (1) und Regeln der Temperaturen in Einlass-bzw. Auslass-Leitungen (17; 20) für das Kühlwasser (19),
**dadurch gekennzeichnet,**
**dass** die Temperaturverteilung (25) der Kupferplatten-Hauttemperatur zumindest über die Kokillenbreite (31) im Gießspiegelbereich (6) dahingehend gemessen wird, dass über die Temperaturmessfühler (22.1) und zumindest einem Thermoelement (29) partielle Wärmestromprofile (Q₁; Q₂ ) und /oder Temperaturprofile(28) über die Kokillenhöhe erstellt werden und dass die geforderte Temperaturverteilung (25) über die Kokillenbreite (31) im Gießspiegelbereich (6) in Übergangsöffnungen (22) zwischen Kupferkühlschlitzen (21) und einem oberen Verteilerraum (23) des Wasserkastens (16) eingestellt und während des Gießprozesses kontrolliert wird.

2. Verfahren nach Anspruch 1,
**dadurch gekennzeichnet,**
**dass** über die Kokillenbreite (25) die partiellen und / oder über die Kokillenhöhe integrale Wärmestromprofile gemessen werden.

3. Verfahren nach einem der Ansprüche 1 oder 2,
**dadurch gekennzeichnet,**
**daß** über die Kokillenbreite (26) diskrete Temperaturmessungen zur Bestimmung der Temperatur der Kokillenhaut (8) auf der dem Stahl zugewandten Seite durchgeführt werden.

4. Stranggießkokille zur Erzeugung von Brammensträngen (2), insbesondere aus Stahl, als Plattenkokille, die aus wassergekühlten, verstellbaren Schmalseitenkokillenplatten (27), die zwischen wassergekühlte Breitseitenkokillenplatten (1) eingeklemmt sind, besteht, wobei der flüssige Stahl mittels eines Tauchausgusses (4) eingeleitet wird, unter Einsatz von Gießpulver (5) zur Bildung von Gießschlacke (10), mit einer Oszillationseinrichtung, Wassertemperatur-Messfühler (22.1) und Regelorganen (33; 34), in Einlass- bzw. Auslassleitungen (17; 20) für das Kühlwasser (19),
**dadurch gekennzeichnet,**
**dass** die Wassertemperatur-Messfühler (22.1) über die Kokillenbreite (31) in Übergangsöffnungen (22) zwischen Kupferkühlschlitzen (21) und einem oberen Verteilerraum (23) des Wasserkastens (16) angeordnet sind und dass zumindest ein Thermoelement (29) in der Breitseitenkokillenplatte (1) eingebaut ist, mit denen über die Kokillenbreite partielle Wärmestrompröfile und/oder Temperaturprofile (28) über die Kokillehöhe erstellbar sind, und dass die Regelorgane (33; 34) angeordnet, im oberen Verteilerraum (23) des Wasserkastens (16), zur partiellen Kontrolle des Kühlwassers (19) in seiner Durchflußmenge über die partiell erstellten Wärmestromprofile und/oder Temperaturprofile (28) über die Kokillenhöhe steuerbar sind.

5. Stranggießkokille nach Anspruch 4,
**dadurch gekennzeichnet,**
**daß** weitere Thermoelemente (29) in den Schmalseitenkokillenplatten (27) und / oder in den Breitseitenkokillenplatten (1) eingebaut sind.

6. Stranggießkokille nach einem der Ansprüche 4 oder 5,
**dadurch gekennzeichnet,**
**daß** anstelle des Regelventils (34) eine Schieberplatte (33a) zur Steuerung der Kühlwassermengen eingesetzt wird.

7. Stranggießkokille nach einem der Ansprüche 4 bis 6,
**dadurch gekennzeichnet,**
**daß** zu einer Voreinstellung der Wassermengen an den Übergangsöffnungen (22) mechanische Einsätze (37) eingesetzt sind.

## Claims

1. Method of producing slab strips (2), particularly of steel, by a plate mould, which consists of water-cooled, adjustable narrow-side mould plates (27) clamped between water-cooled wide-side mould plates (1), wherein casting is carried out by an immersion spout (4) with use of casting powder (5) for formation of casting slag (10) and oscillation of the plate mould, measurement of the temperatures in the wide-side mould plates (1) and regulation of the temperatures in inlet and outlet ducts (17; 20) for the cooling water (19), **characterised in that** the temperature distribution (25) of the copper plate skin temperature is measured at least over the mould width (31) in the casting surface region (6) in such a manner that partial heat flow profiles (Q₁; Q₂) and/or temperature profiles (28) are produced over the mould height by way of the temperature measuring sensor (22.1) and at least one thermoelement (29) and that the requisite temperature distribution (25) over the mould width (31) is set in the casting surface region (6) at transition openings (22) between copper cooling slots (21) and an upper distributor space (23) of the water tank (16) and is checked during the casting process.

2. Method according to claim 1, **characterised in that** the partial heat flow profiles and/or the heat flow profile integral over the mould height is or are measured over the mould width (25).

3. Method according to one of claims 1 and 2, **characterised in that** discrete temperature measurements for determination of the temperature of the mould skin (8) at the side facing the steel are carried out over the mould width (26).

4. Continuous casting mould for producing slab strips (2), particularly of steel, as a plate mould, which consists of water-cooled, adjustable narrow-side mould plates (27) damped between water-cooled wide-side mould plates (1), wherein the liquid steel is introduced by means of an immersion spout (4) with use of casting powder (5) for formation of casting slag (10), with an oscillating device, water-temperature measuring sensor (22.1) and regulating elements (33; 34), in inlet and outlet ducts (17; 20) for the cooling water (19), **characterised in that** the water-temperature measuring sensor (22.1) is arranged over the mould width (31) in transition openings (22) between copper cooling slots (21) and an upper distributor space (23) of the water tank (16) and that at least one thermoelement (29) is incorporated in the wide-side mould plate (1), by which over the mould width partial heat flow profiles and/or temperature profiles (28) can be produced over the mould height, and that the regulating elements (33; 34), arranged in the upper distributor space (23) of the water tank (16), are controllable for partial controlling of the cooling water (19) in the throughflow quantity thereof by way of partially produced heat flow profiles and/or temperature profiles (28) over the mould height.

5. Continuous casting mould according to claim 4, **characterised in that** further thermoelements (29) are incorporated in the narrow-side mould plates (27) and/or in the wide-side mould plates (1).

6. Continuous casting mould according to one of claims 4 and 5, **characterised in that** a slide plate (33a) for controlling the cooling water quantities is used instead of the regulating valve (34).

7. Continuous casting mould according to one of claims 4 to 6, **characterised in that** mechanical inserts (37) are used for a presetting of the water quantities at the transition openings (22).

## Revendications

1. Procédé de fabrication de barres de brames (2), notamment en acier, à l'aide d'une lingotière à plaques qui consiste en plaques de lingotières à côté étroit (27) réglables refroidies à l'eau, qui sont bloquées entre des plaques de lingotière à côté large (1) refroidies à l'eau, la coulée ayant lieu à travers une busette immergée (4), en utilisant de la poudre de coulée (5) pour former une scorie de coulée (10) et sous oscillation de la lingotière à plaques, en mesurant les températures dans les plaques de lingotière à côté large (1) et en réglant les températures dans les conduites d'entrée ou de sortie (17 ; 20) pour l'eau de refroidissement (19),
**caractérisé en ce que**
la répartition de température (25) de la température d'enveloppe des plaques en cuivre est mesurée au moins sur la largeur de la lingotière (31) dans la zone du niveau de la coulée (6) en établissant, à l'aide des capteurs de température (22.1) et d'au moins un thermocouple (29), des profils calorifiques partiels (Q₁ ; Q₂) et/ou des profils de température (28) sur la hauteur de la lingotière et **en ce que** la répartition de température requise (25) sur la largeur de la lingotière (31) est réglée dans la zone du niveau de la coulée (6) dans des ouvertures de passage (22) entre les fentes de refroidissement du cuivre (21) et une chambre distributrice supérieure (23) du caisson à eau (16) et est contrôlée pendant le processus de coulée.

2. Procédé selon la revendication 1,
**caractérisé en ce que**
les profils calorifiques partiels et/ou intégraux sur la hauteur de la lingotière sont mesurés sur la largeur de la lingotière (25).

3. Procédé selon l'une quelconque des revendications 1 ou 2,
**caractérisé en ce que**
des mesures de température distinctes sont réalisées sur la largeur de la lingotière (26) pour définir la température de l'enveloppe de la lingotière (8) sur le côté tourné vers l'acier.

4. Lingotière de coulée continue pour la fabrication de barres de brames (2), notamment en acier, se présentant sous forme d'une lingotière à plaques qui est composée de plaques de lingotière à côté étroit (27) réglables refroidies à l'eau qui sont bloquées entre des plaques de lingotière à côté large (1) refroidies à l'eau, l'acier liquide étant introduit au moyen d'une buse immergée (4), en utilisant de la poudre de coulée (5) pour former de la scorie de coulée (10), avec un dispositif d'oscillation, des capteurs de température de l'eau (22.1) et des organes de réglage (33; 34) dans des conduites d'entrée ou de sortie (17 ; 20) pour l'eau de refroidissement (19),
**caractérisée en ce que**
les capteurs de température de l'eau (22.1) sont disposés sur la largeur de la lingotière (31) dans des ouvertures de passage (22) entre des fentes de refroidissement du cuivre (21) et une chambre distributrice supérieure (23) du caisson à eau (16), qu'au moins un thermocouple (29) est intégré dans la plaque de lingotière à côté large (1), permettant d'établir sur la largeur de la lingotière des profils calorifiques et/ou des profils de température partiels (28) sur la hauteur de la lingotière, et que les organes de réglage (33 ; 34), disposés dans la chambre distributrice supérieure (23) du caisson à eau (16) servant à contrôler partiellement l'eau de refroidissement (19) au niveau de sa quantité de flux, sont contrôlables au moyen de profils calorifiques et/ou profits de température (28) établis partiellement sur la hauteur de la lingotière.

5. Lingotière de coulée continue selon la revendication 4,
**caractérisée en ce que**
d'autres thermocouples (29) sont intégrés dans les plaques de lingotière à côté étroit (27) et/ou les plaques de lingotière à côté large (1).

6. Lingotière de coulée continue selon l'une quelconque des revendications 4 ou 5,
**caractérisée en ce**
**qu'**on utilise, au lieu de la soupape de réglage (34), une plaque coulissante (33a) pour contrôler les quantités d'eau de refroidissement.

7. Lingotière de coulée continue selon l'une quelconque des revendications 4 à 6,
**caractérisée en ce que**
des inserts mécaniques (37) sont posés aux ouvertures de passage (22) pour prérégler les quantités d'eau.
